# FASCICULE DE BREVET EUROPEEN

(11) **EP 4 193 864 B1**
(45) Date de publication et mention de la délivrance du brevet: **13.08.2025**
(21) Numéro de dépôt: 22212685.6
(22) Date de dépôt: 12.12.2022
(51) Int. Cl.: A43B 5/04

(54) **CHAUSSURE DE SKI ALPIN**
ALPINSKISCHUH
SKI BOOT FOR ALPINE SKIING

(30) Priorité: 13.12.2021 FR 2113407
(43) Date de publication de la demande: 14.06.2023
(73) Titulaire: Rossignol Lange S.R.L., 31044 Montebelluna (IT)
(72) Inventeur: FRADA, Danilo, 31044 Montebelluna (TV) (IT)
(74) Mandataire: Ipsilon Lyon

(56) Documents cités:
- FR-A1- 2 666 201
- FR-A3- 2 663 820
- US-A- 4 601 118

## Description

### Domaine Technique

L'invention se rattache au domaine des sports de glisse, et en particulier aux sports de glisse sur neige.

L'invention concerne plus particulièrement une chaussure de ski alpin comportant un dispositif d'articulation d'un collier sur la coque de la chaussure présentant un bon compromis entre rigidité et gestion des contraintes apparaissant au sein de la structure de la chaussure lors de la pratique du ski.

### Techniques antérieures

De manière classique, une chaussure de ski alpin comporte une semelle destinée à coopérer avec les éléments d'une fixation pour être solidarisée à la face supérieure d'un ski. La semelle est surmontée d'une coque, destinée à couvrir et protéger le pied, et d'un collier, destiné au serrage de la partie basse de la jambe. Le collier et/ou la coque comportent généralement des moyens de réglage du serrage de la chaussure, afin d'en adapter le maintien à la préférence et au type de pratique de l'utilisateur. Enfin, l'intérieur de la chaussure est rendu plus confortable par la présence d'un chausson.

Le collier est généralement articulé sur la coque par le biais d'un dispositif d'articulation. Pour ce faire, le collier comporte deux bras latéraux s'étendant vers le bas, destinés à venir en regard des malléoles. Les bras et la coque sont percés d'ouvertures traversées par un axe de rotation de l'articulation, typiquement formé par une vis et un écrou. En pratique, le débattement angulaire du collier par rapport à la coque est faible de l'ordre de quelques degrés. Ce débattement angulaire peut être utile pour marcher avec les chaussures aux pieds, mais également lors de la pratique du ski, notamment lors des phases de flexion/extension de la jambe du skieur, donnant l'impulsion nécessaire au bon guidage des skis lors de la pratique du ski. Des exemples de telles chaussures sont décrits dans les documents FR2663820 et US4601118, dans lesquelles la position de l'articulation du collier par rapport à la coque est réglable.

La coque et le collier sont généralement formés dans un même matériau plastique, en particulier un matériau thermoplastique. Le matériau utilisé est rigide, voire très rigide, éventuellement renforcé de fibres, telles que les fibres de verre ou de carbone, afin de garantir un bon maintien du pied et de la jambe et des meilleures performances lors de la pratique du ski. Cependant, de fortes contraintes peuvent s'appliquer sur l'articulation lors de sa rotation, notamment sur des lors des phases de flexion/extension de la jambe. L'articulation est en effet très sollicitée, ce qui peut entrainer des déformations, voire la rupture des matériaux rigides constitutifs de la coque et du collier. Sur les modèles de chaussures existants, des ruptures sont d'ailleurs souvent observées au niveau des bras du collier. En effet, le besoin de rigidité des chaussures impose aux constructeurs de choisir des matériaux qui présentent une faible déformation élastique et qui sont donc propices à la rupture lorsque trop de contraintes leur sont appliquées. FR 2 663 820 A3 divulgue une chaussure de ski en plastique.

Le problème technique que se propose de résoudre l'invention est donc de mettre au point des chaussures de ski alpin présentant un meilleur compromis entre rigidité et gestion des contraintes apparaissant au sein de la structure de la chaussure.

### Exposé de l'invention

Pour résoudre ces problèmes, le Demandeur propose une chaussure de ski alpin comportant :
- une coque destinée à envelopper au moins une partie du pied d'un utilisateur, et
- un collier destiné au serrage de la partie basse de la jambe de l'utilisateur, le collier incluant deux bras latéraux de chaque côté de la chaussure, chaque bras portant un dispositif d'articulation comportant un axe de rotation principal permettant l'articulation du collier sur la coque.

Une telle chaussure est caractérisée en ce qu'elle comporte en outre un dispositif limitateur de débattement comprenant :
- deux surfaces d'appui solidaires respectivement du collier et de la coque, et
- un élément élastique interposé entre lesdites surfaces d'appui_configuré pour qu'un pivotement vers l'avant du collier provoque la compression de l'élément élastique au contact des surfaces d'appui, et déporté sur une autre partie du bras du collier par rapport à l'axe de rotation principal.

Autrement dit, le Demandeur a mis au point une chaussure de ski alpin dont l'articulation comporte un axe principal, permettant de réaliser effectivement la rotation du collier par rapport à la coque, et un élément élastique déporté sur une autre partie du bras du collier. Cet élément élastique se déforme lors de la rotation du collier et exerce une force de rappel dans la direction opposée à la rotation du collier, ce qui tend à ramener le collier vers sa position de repos. Ce mouvement de relance permet de donner plus de souplesse à l'articulation et d'accompagner le rebond du pied et de la jambe par exemple pendant la pratique du ski.

En effet, les surfaces d'appui et l'élément élastique sont disposés de telle sorte qu'un pivotement vers l'avant du collier provoque la compression de l'élément élastique au contact des surfaces d'appui.

L'élément élastique peut par exemple être un ressort ou encore un élément viscoélastique tel qu'une pièce réalisée en un matériau élastomère, comme par exemple du caoutchouc. Outre sa déformation et sa raideur, un élément viscoélastique présente l'avantage de pouvoir absorber au moins partiellement les contraintes s'appliquant sur l'articulation et de dissiper cette énergie absorbée, par exemple sous forme de chaleur.

Ainsi, il est possible de moduler trois paramètres de l'élément viscoélastique en fonction de la rigidité des matériaux composant la coque et le collier. Ces trois paramètres sont la déformation du matériau, sa raideur et son coefficient d'amortissement. Plus l'élément est déformable, plus le débattement angulaire de la chaussure sera important, plus l'élément est élastique et plus la force de rappel vers sa position de repos du collier sera dynamique. Enfin, plus l'élément présente un coefficient d'amortissement important et plus les contraintes subies par la structure pourront être absorbées.

L'élément élastique est alors interposé entre les surfaces d'appui. Ces dernières peuvent être disposées de diverses manières, comme par exemple perpendiculairement l'une par rapport à l'autre.

Cependant, dans un mode de réalisation privilégié, les surfaces d'appui sont planes et parallèles entre-elles pour que lors de la rotation du collier, elles évoluent de manière parallèle, exerçant des forces sensiblement égales mais de sens opposé sur l'élément élastique. La compression de l'élément élastique est alors plus uniforme et ce dernier ne risque pas d'être arraché ou d'échapper de la zone située entre les surfaces d'appui.

En pratique, l'élément élastique est positionné dans un logement ménagé dans la face externe de la coque, ledit logement présentant des dimensions supérieures aux dimensions de l'élément élastique pour permettre à celui-ci d'être mobile dans le logement afin de suivre les mouvements du collier.

Plusieurs modes de réalisations peuvent être envisagés.

Dans certains de ces modes de réalisation, le dispositif limitateur de débattement se présente sous la forme d'un axe secondaire localisé au niveau de la partie inférieure des bras du collier. Il comporte :
- un écrou dont une première portion est positionnée contre la face interne de la coque et dont une seconde portion traverse une première ouverture ménagée dans la coque, et
- une vis dont la tête est positionnée du côté de la face externe des bras et dont le corps traverse une seconde ouverture, ménagée dans les bras, la vis coopérant avec l'écrou pour former un axe fixe par rapport à la coque. Cet axe est donc indépendant de la rotation du collier.

En particulier, la première portion de l'écrou est positionnée dans un logement ménagé dans la coque afin de ne pas gêner ou blesser l'utilisateur. En outre, la portion de l'écrou traversant la première ouverture est nervurée. Ces nervures assurent le blocage de l'écrou dans la coque. L'écrou peut ainsi être monté en force dans la coque. Il est alors solidaire de la coque et ne peut effectuer de rotation dans l'ouverture de la coque.

Dans un premier mode de réalisation, les surfaces d'appui comprennent d'une part un ergot faisant saillie de la face interne des bras et d'autre part la vis et/ou l'écrou, le pivotement vers l'avant du collier provoquant la compression de l'élément élastique entre l'ergot et la vis et/ou l'écrou.

En pratique, la seconde ouverture, ménagée dans le collier, est de forme oblongue et présente une hauteur, mesurée perpendiculairement à la semelle de la chaussure, qui est supérieure au diamètre du corps de la vis. Ceci permet un débattement vertical du collier par rapport à la coque. Ce débattement permet un réglage de l'inclinaison latérale du collier, également appelé « *canting* » dans la littérature anglosaxonne. Le réglage du canting permet d'optimiser la prise de carre en compensant par une inclinaison certaines morphologies, comme par exemple des jambes arquées.

Dans un deuxième mode de réalisation, les surfaces d'appui comprennent d'une part un ergot faisant saillie de la face interne des bras et d'autre part une paroi du logement recevant l'élément élastique, le pivotement vers l'avant du collier provoquant la compression de l'élément élastique entre l'ergot et la paroi du logement.

Dans un troisième mode de réalisation, l'élément élastique est solidaire de la face interne des bras, les moyens de butée comprennent une paroi du logement recevant l'élément élastique, le pivotement vers l'avant du collier provoquant la compression de l'élément élastique contre la paroi du logement.

Dans un quatrième mode de réalisation, l'élément élastique est solidaire de la face interne des bras. Les moyens de butée comprennent la vis, le pivotement vers l'avant du collier provoquant la compression de l'élément élastique contre le corps de la vis.

### Description des figures

La manière de réaliser l'invention, ainsi que les avantages qui en découlent, ressortiront bien de la description des modes de réalisation qui suivent, à l'appui des figures annexées dans lesquelles :
[Fig.1] La figure 1 est une vue de côté montrant la face externe d'une chaussure de ski alpin selon un premier mode de réalisation de l'invention,
[Fig.2] La figure 2 est une vue de côté montrant la face interne de la chaussure de ski alpin de la figure 1,
[Fig.3] La figure 3 est une vue de face du dispositif d'articulation de la chaussure de ski alpin de la figure 1,
[Fig.4] La figure 4 est une vue en perspective éclatée du côté externe du dispositif d'articulation de la chaussure de ski alpin de la figure 1, et
[Fig.5] La figure 5 est une vue en perspective éclatée du côté interne du dispositif d'articulation de la chaussure de ski alpin de la figure 1,
[Fig.6] La figure 6 est une vue en coupe du dispositif d'articulation au repos de la chaussure de ski alpin de la figure 1,
[Fig.7] La figure 7 est une vue en coupe du dispositif d'articulation lors de la rotation de l'axe de rotation principal de la chaussure de ski alpin de la figure 1,
[Fig.8] La figure 8 est une vue en coupe du dispositif d'articulation au repos selon un deuxième mode de réalisation de l'invention,
[Fig.9] La figure 9 est une vue en coupe du dispositif d'articulation de la figure 8, lors de la rotation de l'axe de rotation principal de la chaussure de ski alpin,
[Fig. 10] La figure 10 est une vue en coupe du dispositif d'articulation au repos selon un troisième mode de réalisation de l'invention,
[Fig.11] La figure 11 est une vue en coupe du dispositif d'articulation de la figure 10, lors de la rotation de l'axe de rotation principal de la chaussure de ski alpin,
[Fig. 12] La figure 12 est une vue en coupe du dispositif d'articulation au repos selon un quatrième mode de réalisation de l'invention,
[Fig.13] La figure 13 est une vue en coupe du dispositif d'articulation de la figure 12, lors de la rotation de l'axe de rotation principal de la chaussure de ski alpin,
[Fig. 14] La figure 14 est une vue en perspective du côté externe d'une chaussure de ski alpin munie d'un dispositif d'articulation selon un cinquième mode de réalisation.
[Fig.15] La figure 15 est une vue en coupe du dispositif d'articulation de la chaussure de ski alpin de la figure 14, et
[Fig.16] La figure 16 est une vue en coupe du dispositif d'articulation de la figure 14, lors de la rotation de l'axe de rotation principal de la chaussure de ski alpin.

Dans les vues en coupe des figures 6 à 13, 15 et 16, la chaussure est orientée de façon à ce que sa partie avant se trouve à gauche, et sa partie arrière à droite sur les schémas.

### Description détaillée des modes de réalisation

Tel qu'illustré sur les figures 1 et 2, une chaussure **1000** pour la pratique du ski alpin comporte une semelle **400,** surmontée d'une coque **300** et d'un collier **200.**

La coque **300** épouse la forme du pied, tandis que le collier **200** entoure le bas de la jambe. Le collier **200** comporte deux rabats latéraux **205, 206** sur lesquels sont fixés des moyens de réglage **207, 208** du serrage de la chaussure **1000,** typiquement des boucles de serrage non représentées sur les figures. D'autres moyens de réglage peuvent également être présents sur le dessus de la coque **300,** mais ceux-ci ne sont pas représentés sur les figures. Les moyens de réglage **207, 208 du** serrage de la chaussure **1000** se présentent par exemple sous la forme d'un système de boucles présentes sur l'un des rabats latéraux **205, 206** venant crocheter des crans de réglage localisés sur le rabat opposé **205, 206.**

Le collier **200** se prolonge au niveau de deux bras **201** latéraux destinés à venir en regard des malléoles de l'utilisateur. Pour ce faire, les bras **201** ont typiquement une hauteur comprise entre 3 et 7 cm et une largeur comprise entre 3 et 5 cm. Tel qu'illustré sur les figures 1 et 2, les bras **201** peuvent présenter une forme trapézoïdale allongée. Le collier **200** peut alors recouvrir une portion de la coque **300,** notamment au niveau des bras **201.**

Le collier **200** est articulé en rotation sur la coque **300** de la chaussure **1000** grâce à un dispositif d'articulation **100.** Le collier **200** peut ainsi basculer d'avant en arrière d'un angle de quelques degrés lors des mouvements de flexion du skieur, notamment pendant la pratique du ski.

Pour ce faire, tel qu'illustré sur les figures 3 à 5, le dispositif d'articulation **100** comporte un axe de rotation principal **101.** Ce dernier est localisé au niveau de la partie supérieure des bras **201** du collier. Une première ouverture de diamètre compris entre 1 et 4 cm est ménagée dans les bras **201** du collier **200** et une seconde ouverture de diamètre plus réduit, typiquement compris entre 0.2 et 1 cm est ménagée dans la coque **300.** Un écrou peut être positionné au niveau de la partie interne de la coque **300,** en regard de la seconde ouverture. Une vis est insérée à travers la première et la seconde ouverture de sorte à coopérer avec l'écrou. L'axe de rotation principal **101** peut également comporter des moyens permettant de maintenir une distance minimale entre la vis et l'écrou de façon à laisser libre la rotation du collier **200** par rapport à la coque **300.** Ces moyens permettent d'éviter que la vis ne frotte sur le collier, et que ce dernier ne frotte excessivement sur la coque. Ainsi, les efforts générés par le collier ne s'appliquent pas directement sur la vis ou le contrefort, mais au travers de ces moyens additionnels. Ces moyens peuvent par exemple être une entretoise et/ou une rondelle.

Avantageusement, une pièce de finition peut être positionnée à l'extérieur de la portion terminale du bras du collier, en regard de la seconde ouverture. La pièce de finition reçoit alors l'appui de la tête de la vis et permet de limiter l'usure de la portion terminale du bras du collier. La pièce de finition a également un but d'esthétisme et de protection du dispositif d'articulation des chocs et des rayures.

Le dispositif d'articulation **100** comporte en outre un dispositif limitateur de débattement **151,** par exemple localisé sur la portion inférieure des bras **201.** Il existe plusieurs modes de réalisation du dispositif limitateur de débattement **151.** Dans tous les cas, ce dernier comporte deux surfaces d'appui **152, 153, 202, 212, 303, 313** solidaires respectivement du collier et de la coque, et un élément élastique **154, 164, 174, 184** interposé entre lesdites surfaces d'appui **152, 153, 202, 212, 303, 313.** L'élément élastique peut par exemple être une pièce de caoutchouc ou encore un ressort.

Selon un premier mode de réalisation illustré aux figures 3 à 7, le dispositif limitateur de débattement **151** se présente sous la forme d'un axe de liaison secondaire reliant la coque **300** et le collier **200.**

Pour ce faire, une première ouverture **302** de diamètre typiquement compris entre 0.5 et 3 cm est ménagée dans la coque **300** et une seconde ouverture **203** de diamètre compris entre 0.2 et 2 cm est ménagée dans les bras **201** du collier **200.** La seconde ouverture **203** peut présenter une empreinte destinée à accueillir la tête d'une vis.

Un écrou **152** comprenant une première portion de forme ronde ou parallélépipédique, de largeur comprise entre 1 et 5 cm est positionné au niveau de la face interne de la coque **300.** Cette première portion de l'écrou est de plus grandes dimensions que l'ouverture ménagée dans la coque pour ne pas traverser cette dernière. La première portion de l'écrou **152** peut également présenter une empreinte coopérant avec un outil permettant de régler le dispositif limitateur de débattement **151.** Dans une autre variante, l'écrou **152** peut être inséré dans un logement **158** de la face interne de la coque, tel qu'illustré sur la figure 5, empêchant sa rotation et permettant également de limiter l'épaisseur totale du dispositif limitateur de débattement **151** en ne laissant pas dépasser l'écrou **152** de la face interne de la coque **300.** Ceci permet également de ne pas gêner ou blesser l'utilisateur, en évitant la présence de parties proéminentes à l'intérieur de la chaussure
L'écrou **152** présente également une seconde portion traversant la première ouverture **302** ménagée dans la coque **300.** Cette seconde portion est de préférence de section circulaire ou encore rectangulaire de diamètre ou longueur compris entre 1 et 3 cm.

La seconde portion de l'écrou **152** est de forme tubulaire creuse et peut présenter un filetage sur tout ou partie de sa paroi interne. De préférence, l'écrou **152** présente une longueur totale comprise entre 0.2 et 0.5 cm et une ouverture dimensionnée pour recevoir une vis **153.** Avantageusement, l'écrou **152** est réalisée dans un matériau plastique ou en métal, typiquement en acier. De préférence, le pourtour de la seconde portion de l'écrou **152** est nervuré. Il peut ainsi être monté en force dans la première ouverture **302** ménagée dans la coque **300.** Les nervures permettent ainsi d'éviter que l'écrou **152** ne se désengage ou tourne dans la première ouverture **302.** La seconde portion de l'écrou **152** peut dépasser ou non de la première ouverture **302.** Selon une variante non représentée, la coque peut être directement taraudée, pour recevoir la vis **153.** L'écrou **152** est ainsi remplacé par le taraudage de la coque.

Une vis **153** présentant une tête de diamètre typiquement compris entre 0.5 et 3 cm et une longueur comprise entre 1 et 3 cm est insérée à travers la seconde ouverture **203** ménagée dans les bras **201** du collier. La tête de la vis **153** présente une empreinte coopérant avec un outil permettant de régler le dispositif limitateur de débattement **151,** comme par exemple une clé ou un tournevis. Avantageusement, la vis **153** est réalisée dans un matériau plastique ou en métal, typiquement en acier.

Le corps de la vis peut présenter un filetage sur tout ou partie de sa longueur. La vis **153** peut également comporter un frein filet, c'est-à-dire qu'une portion du filetage est recouverte d'une colle permettant de limiter le jeu, les fuites et la corrosion.

La vis **153** est ainsi vissée dans la seconde portion de l'écrou **152.** L'axe formé par la vis **153** et l'écrou **152** est solidaire de la coque **300** et le collier **200** est mobile par rapport à l'ensemble formé par l'axe et la coque **300.** Ainsi, l'ouverture **203** ménagée dans le collier **200** présente de préférence un diamètre supérieur à celui du corps de la vis **153** afin de permettre au collier **200** d'effectuer sa rotation avant ou arrière librement, voire d'avoir également la possibilité de s'incliner vers la droite ou la gauche par rapport à la coque **300,** notamment lorsque le dispositif d'articulation principal **100** comprend une bague de réglage du canting, permettant de modifier l'inclinaison latérale de la chaussure.

Un élément élastique est interposé entre le collier **200** et la coque **300.** Cet élément élastique peut être un élément viscoélastique **154** réalisé dans un matériau élastomère tel qu'un caoutchouc. L'élément viscoélastique **154** présente une forme sensiblement parallélépipédique avec une largeur comprise entre 2 et 5 cm, une longueur comprise entre 1 et 3 cm et une épaisseur comprise entre 0.1 et 0.7 cm. Avantageusement, les coins de l'élément viscoélastique **154** peuvent être arrondis. Bien entendu, d'autres formes pourraient être envisagées pour l'élément viscoélastique **154,** comme par exemple une forme circulaire. L'élément viscoélastique **154** présente également une ouverture centrale **156** permettant de recevoir le corps de la vis **153** et/ou la seconde portion de l'écrou **152.** Dans certains modes de réalisation, l'élément viscoélastique **154** comprend une protubérance **155,** de préférence réalisée dans le même matériau que le reste de la pièce. La protubérance **155** présente une hauteur comprise entre 0.5 et 1 cm et coopère avec une lumière **204** ménagée dans les bras **201.** La protubérance **155** est ainsi visible depuis l'extérieur de la chaussure **1000.** Sa fonction est assimilable à celle d'un repère visuel permettant de vérifier le bon positionnement de l'élément viscoélastique **154** entre le collier **200** et la coque **300.**

Lorsque le dispositif limitateur de débattement **151** est au repos, tel qu'illustré sur la figure 6, l'élément viscoélastique **154** est positionné au centre d'un logement **301** de la coque, dont la largeur et la longueur sont supérieures aux dimensions de l'élément viscoélastique **154,** afin que ce dernier puisse se mouvoir dans le logement **301** à la fois selon la largeur et la longueur du logement **301.** La vis **153** traverse l'ouverture de l'élément viscoélastique **154** et est logée dans l'écrou **152.** En variante, c'est l'écrou **152** qui peut être monté en force dans l'ouverture de l'élément viscoélastique **154.** Les nervures de l'écrou **152** permettent alors de maintenir l'élément viscoélastique **154** sur la seconde portion de l'écrou **152** pour l'empêcher de s'extraire ou de tourner dans le logement **301.**

Dans ce mode de réalisation, les surfaces d'appui comprennent d'une part un ergot **202** et d'autre part la vis **153** et/ou l'écrou **152** traversant l'élément viscoélastique **154.** Ces surfaces d'appui sont sensiblement parallèles l'une par rapport à l'autre. Ainsi, l'élément viscoélastique se trouve comprimé entre les deux surfaces d'appui.

L'ergot **202** est positionné sur la face interne des bras du collier **200.** L'ergot présente une forme prismatique et est avantageusement dans le même matériau que le collier, typiquement en matière thermoplastique, par exemple du TPU de hauteur comprise entre 0.5 et 1 cm. Une arête du prisme est disposée perpendiculairement à la face supérieure de l'élément viscoélastique **154** et parallèlement à l'axe central de la vis **153.** En variante, d'autres formes peuvent être envisagées pour l'ergot **202,** dès lors que l'ergot peut former une surface d'appui pour l'élément viscoélastique.

Au repos, même s'il peut venir à son contact, l'ergot **202** n'exerce pas d'effort sur l'élément viscoélastique **154** et ce dernier n'est donc pas comprimé. En revanche, lors de la rotation du collier **200** vers l'avant par rapport à la coque **300,** le collier **200** subit une quasi translation de sa partie basse vers l'arrière correspondant à la flèche **F,** permettant de déplacer l'ergot **202** au contact de l'élément viscoélastique **154.** Plus la rotation est importante et plus l'ergot **202** est reculé. Il comprime alors l'élément viscoélastique **154** contre le corps de la vis **153** et/ou de l'écrou **152,** tel qu'illustré sur la figure 7.

De préférence l'ergot **202** s'étend sur toute la largeur de l'élément viscoélastique **154** de sorte à comprimer l'élément viscoélastique **154** de manière uniforme.

Dans un deuxième mode de réalisation illustré aux figures 8 et 9, le dispositif limitateur de débattement **161** comporte un élément viscoélastique **164** positionné dans un logement **311** ménagé dans la coque **310.** Les surfaces d'appui permettant de comprimer l'élément viscoélastique **164** sont d'une part, l'arête de l'ergot **212** disposée perpendiculairement à la face supérieure de l'élément viscoélastique **154** et d'autre part une paroi latérale **303** du logement **311** ménagé dans la face externe de la coque **300.** Ces surfaces d'appui sont sensiblement parallèles l'une par rapport à l'autre.

Au repos, l'ergot **212** n'est pas en contact avec ou du moins n'exerce pas d'effort sur l'élément viscoélastique **164** et ce dernier n'est donc pas comprimé. En revanche, lors de la rotation du collier **210** vers l'avant, l'arête de l'ergot **212** est déplacée au contact de l'élément viscoélastique **164.** Plus la rotation du collier **210** est importante et plus l'ergot **212** est translaté vers l'arrière, selon la flèche **F** visible sur la figure 9. Il comprime alors l'élément viscoélastique **164** contre la paroi latérale **303** d'un logement **311,** tel qu'illustré sur la figure 9.

En variante, l'élément viscoélastique **164** peut être positionné au contact d'une protubérance faisant saillie de la coque **310,** l'ergot **212** comprime alors l'élément viscoélastique **164** contre la protubérance.

Le troisième mode de réalisation illustre, aux figures 10 et 11, des surfaces d'appui avec d'une part, la face interne du collier **220,** dont l'élément viscoélastique **174** est rendu solidaire via une vis **173** enfoncée dans un trou borgne de l'élément viscoélastique **174,** et d'autre part, une paroi latérale **313** du logement **321** ménagé dans la face externe de la coque **320.** Les surfaces d'appui sont ici perpendiculaires.

Ainsi, au repos, l'élément viscoélastique **174** n'est pas comprimé. En revanche, tel qu'illustré sur la figure 11, lors de la rotation du collier **220** vers l'avant, l'élément viscoélastique **174** est translaté vers l'arrière selon la flèche **F** en même temps que le collier **220,** jusqu'à entrer en contact avec la paroi latérale **313** du logement **321.** Plus la rotation du collier **220** est importante et plus l'élément viscoélastique **174** est comprimé contre la paroi latérale **313.**

Selon un quatrième mode de réalisation illustré aux figures 12 et 13, le dispositif limitateur de débattement **181** comporte un élément viscoélastique **184** positionné entre le collier **230** et la coque **330.** Les surfaces d'appui permettant de comprimer l'élément viscoélastique **184** sont d'une part, la face interne du collier **230,** dont l'élément viscoélastique **184** est solidaire. En effet, une partie seulement de la face supérieure de l'élément viscoélastique **184** est solidarisée au collier **230.** D'autre part, les surfaces d'appui comprennent le corps d'une vis **183** et/ou le corps d'un écrou **184.** En variante, la seconde surface d'appui peut être formée par une paroi latérale d'un logement **331** ménagé dans la face externe de la coque **300** ou encore par une protubérance contre laquelle l'élément viscoélastique **184** vient buter. Les surfaces d'appui sont ici perpendiculaires.

Ainsi, au repos, l'élément viscoélastique **184** n'est pas comprimé. Tel qu'illustré sur la figure 13, lors de la rotation du collier **230** vers l'avant, l'élément viscoélastique **184** est translaté vers l'arrière selon la flèche **F** en même temps que le bas du collier **230,** jusqu'à entrer en contact avec le corps de la vis **183.** Plus la rotation est importante et plus l'élément viscoélastique **184** est comprimé contre le corps de la vis **183.**

Selon un cinquième mode de réalisation illustré sur les figures 14 à 16, les surfaces d'appui peuvent être d'une part, la face externe de la coque **340** contre laquelle l'élément viscoélastique **194** est solidarisé au moins en partie au niveau de sa face inférieure et d'autre part, une paroi latérale du **191** bras du collier **240.** Les surfaces d'appui ou plus précisément les surfaces entre lesquelles l'élément viscoélastique est contraint sont ici perpendiculaires.

Ainsi, au repos, l'élément viscoélastique **194** n'est pas comprimé. En revanche, tel qu'illustré sur la figure 16, lors de la rotation du collier **240** vers l'avant, le bras **191** du collier recule selon la flèche F, et entre en contact avec une portion latérale de l'élément viscoélastique **194.** Cette portion latérale de l'élément viscoélastique n'étant pas solidaire de la coque **340,** elle peut être comprimée.

Pour tous ces modes de réalisation, la compression de l'élément élastique **154, 164, 174, 184, 194** permet d'absorber au moins partiellement les contraintes s'appliquant sur le dispositif d'articulation **100,** en particulier sur l'axe principal **101** lors de la rotation du collier **200, 210, 220, 230, 240.** En effet, l'élément élastique **154, 164, 174, 184, 194** exerce une force de rappel dans la direction opposée à la rotation du collier **200, 210, 220, 230, 240,** ce qui tend à ramener le collier **200, 210, 220, 230, 240** vers sa position de repos. Ce mouvement de relance permet de donner plus de souplesse à l'articulation et d'accompagner le rebond du pied lors de la pratique du ski.

En pratique, le choix du matériau de l'élément viscoélastique, et de sa forme et ses dimensions, ainsi que la géométrie du dispositif permet d'influer sur l'amplitude du mouvement du collier. Par ailleurs, en sélectionnant un matériau plus ou moins élastique, on peut influer sur les propriétés de rebond du collier en fin de flexion, et jouer sur le mouvement de relance pour le mouvement inverse. Le choix du matériau et de son facteur d'amortissement permet de jouer sur la dissipation d'une partie de l'énergie cinétique liée au mouvement du collier, par des effets de cisaillement à l'intérieur de l'élément viscoélastique. On peut ainsi amortir tout ou partie des vibrations pouvant se propager dans la chaussure lors de la pratique du ski.

Pour conclure l'invention permet de mettre au point des chaussures de ski alpin présentant un bon compromis entre rigidité et gestion des contraintes au sein de la structure lors de la pratique du ski.

## Revendications

1. Chaussure de ski alpin (1000, 2000) comportant :
- une coque (300, 310, 320, 330, 340) destinée à envelopper au moins une partie du pied d'un utilisateur, et
- un collier (200, 210, 220, 230, 240) destiné au serrage de la partie basse de la jambe de l'utilisateur, le collier (200, 210, 220, 230, 240) incluant deux bras (201) latéraux de chaque côté de la chaussure (1000, 2000), chaque bras portant un dispositif d'articulation (100) comportant un axe de rotation principal (101) permettant l'articulation du collier (200, 210, 220, 230, 240) sur la coque (300, 310, 320, 330, 340), ***caractérisée en ce qu*'**elle comporte en outre un dispositif limitateur de débattement (151, 161, 171, 181, 191) comprenant :
- deux surfaces d'appui (152, 153, 202, 212, 303, 313, 240, 340) solidaires respectivement du collier (200, 210, 220, 230, 240) et de la coque (300, 310, 320, 330, 340), et
- un élément élastique (154, 164, 174, 184, 194) interposé entre lesdites surfaces d'appui (152, 153, 202, 212, 303, 313, 240, 340), configuré pour qu'un pivotement vers l'avant du collier provoque la compression de l'élément élastique au contact des surfaces d'appui, et déporté sur une autre partie du bras du collier par rapport à l'axe de rotation principal (101).

2. Chaussure selon la revendication 1, ***caractérisée en ce que*** les surfaces d'appui (152, 153, 202, 212, 303, 313, 240, 340) et l'élément élastique (154, 164, 174, 184, 194) sont disposés de telle sorte qu'un pivotement vers l'avant du collier (200, 210, 220, 230, 240) provoque la compression de l'élément élastique (154, 164, 174, 184, 194) au contact des surfaces d'appui (152, 153, 202, 212, 303, 313, 240, 340).

3. Chaussure selon la revendication 1, ***caractérisée en ce que*** l'élément élastique (154, 164, 174, 184, 194) est viscoélastique.

4. Chaussure selon la revendication 1, ***caractérisée en ce que*** les surfaces d'appui (152, 153, 202, 212, 303, 313, 240, 340) sont planes et parallèles entre-elles.

5. Chaussure selon la revendication 1, ***caractérisée en ce que*** l'élément élastique (154, 164, 174, 184, 194) est positionné dans un logement (301, 311, 321, 331) ménagé dans la face externe de la coque (300, 310, 320, 330, 340), ledit logement (301, 311, 321, 331) présentant des dimensions supérieures aux dimensions de l'élément élastique (154, 164, 174, 184, 194).

6. Chaussure selon la revendication 1, ***caractérisée en ce que*** l'élément élastique (154, 164, 174, 184, 194) est réalisé en un matériau élastomère.

7. Chaussure selon la revendication 1, ***caractérisée en ce que*** le dispositif limitateur de débattement (151, 161, 171, 181, 191) comporte :
- un écrou (152, 182) dont une première portion est positionnée contre la face interne de la coque (300, 310, 320, 330, 340) et dont une seconde portion traverse une première ouverture (302) ménagée dans la coque (300, 310, 320, 330, 340) et
- une vis (153, 173, 183) dont la tête est positionnée du côté de la face externe des bras (201) et dont le corps traverse une seconde ouverture (203, 213, 223), ménagée dans les bras (201), la vis coopérant avec l'écrou (152, 182) pour former un axe fixe par rapport à la coque (300, 310, 320, 330, 340).

8. Chaussure selon la revendication 7, ***caractérisée en ce que*** la portion de l'écrou (152, 182) traversant la première ouverture (302) est nervurée.

9. Chaussure selon la revendication 7, ***caractérisée en ce que*** les surfaces d'appui comprennent d'une part un ergot (202, 212) faisant saillie de la face interne des bras (201) et d'autre part la vis (153, 173, 183) et/ou l'écrou (152, 182), le pivotement vers l'avant du collier (200, 210, 220, 230, 240) provoquant la compression de l'élément élastique (154, 164, 174, 184, 194) entre l'ergot (202, 212) et la vis (153, 173, 183) et/ou l'écrou (152, 182).

10. Chaussure selon la revendication 5, ***caractérisée en ce que*** les surfaces d'appui comprennent d'une part un ergot (202, 212) faisant saillie de la face interne des bras (201) et d'autre part une paroi (303) du logement (301, 311, 321, 331) recevant l'élément élastique (154, 164, 174, 184, 194), le pivotement vers l'avant du collier (200, 210, 220, 230, 240) provoquant la compression de l'élément élastique (154, 164, 174, 184, 194) entre l'ergot (202, 212) et la paroi (303, 313) du logement (301, 311, 321, 331).

11. Chaussure selon les revendications 5 et 7, ***caractérisée en ce que*** l'élément élastique (154, 164, 174, 184, 194) est solidaire de la face interne des bras (201), et **en ce que** les moyens de butée comprennent la vis (173), le pivotement vers l'avant du collier (200, 210, 220, 230, 240) provoquant la compression de l'élément élastique (154, 164, 174, 184, 194) contre le corps de la vis (173).

12. Chaussure selon la revendication 5, ***caractérisée en ce que*** l'élément élastique (154, 164, 174, 184, 194) est solidaire de la face interne des bras (201), les moyens de butée comprennent une paroi du logement (301, 311, 321, 331) recevant l'élément élastique (154, 164, 174, 184, 194), le pivotement vers l'avant du collier (200, 210, 220, 230, 240) provoquant la compression de l'élément élastique (154, 164, 174, 184, 194) contre la paroi du logement (301, 311, 321, 331).

13. Chaussure selon la revendication 7, ***caractérisée en ce que*** la seconde ouverture (203, 213, 223) est de forme oblongue présentant une hauteur, mesurée perpendiculairement à la semelle de la chaussure (1000, 2000), qui est supérieure au diamètre du corps de la vis (153, 173, 183), pour permettre un débattement vertical du collier (200, 210, 220, 230, 240) par rapport à la coque (300, 310, 320, 330, 340).

## Patentansprüche

1. Schuh für den alpinen Skisport (1000, 2000), aufweisend:
- eine Schale (300, 310, 320, 330, 340), die dafür bestimmt ist, zumindest einen Abschnitt des Fußes eine Verwenders zu umhüllen, und
- eine Manschette (200, 210, 220, 230, 240), die dazu bestimmt ist, sich fest um den unteren Abschnitt des Beins des Verwenders zu legen, wobei die Manschette (200, 210, 220, 230, 240) zwei seitliche Arme (201) beiderseits des Schuhs (1000, 2000) beinhaltet, wobei jeder Arm mit einer Gelenkvorrichtung (100) versehen ist, die eine Hauptdrehachse (101) aufweist, welche es ermöglicht, die Manschette (200, 210, 220, 230, 240) an der Schale (300, 310, 320, 330, 340) anzulenken, ***dadurch gekennzeichnet, dass*** er darüber hinaus eine auslenkungsbegrenzende Vorrichtung (151, 161, 171, 181, 191) aufweist, die Folgendes umfasst:
- zwei Auflageflächen (152, 153, 202, 212, 303, 313, 240, 340), die fest mit der Manschette (200, 210, 220, 230, 240) beziehungsweise mit der Schale (300, 310, 320, 330, 340) verbunden sind, und
- ein elastisches Element (154, 164, 174, 184, 194), das zwischen den Auflageflächen (152, 153, 202, 212, 303, 313, 240, 340) angeordnet ist, wobei es dafür ausgelegt ist, dass ein nach vorn gerichtetes Schwenken der Manschette das elastische Element beim Kontakt mit den Auflageflächen zusammendrückt, und es gegenüber der Hauptdrehachse (101) auf einen anderen Abschnitt des Arms der Manschette versetzt ist.

2. Schuh nach Anspruch 1, ***dadurch gekennzeichnet, dass*** die Auflageflächen (152, 153, 202, 212, 303, 313, 240, 340) und das elastische Element (154, 164, 174, 184, 194) derart angeordnet sind, dass ein nach vorn gerichtetes Schwenken der Manschette (200, 210, 220, 230, 240) das elastische Element (154, 164, 174, 184, 194) beim Kontakt mit den Auflageflächen (152, 153, 202, 212, 303, 313, 240, 340) zusammendrückt.

3. Schuh nach Anspruch 1, ***dadurch gekennzeichnet, dass*** das elastische Element (154, 164, 174, 184, 194) viskoelastisch ist.

4. Schuh nach Anspruch 1, ***dadurch gekennzeichnet, dass*** die Auflageflächen (152, 153, 202, 212, 303, 313, 240, 340) eben und zueinander parallel sind.

5. Schuh nach Anspruch 1, **dadurch gekennzeichnet, dass** das elastische Element (154, 164, 174, 184, 194) in einer Aufnahme (301, 311, 321, 331) angeordnet ist, die in der Außenfläche der Schale (300, 310, 320, 330, 340) ausgespart ist, wobei die Aufnahme (301, 311, 321, 331) Abmessungen aufweist, die größer als die Abmessungen des elastischen Elements (154, 164, 174, 184, 194) sind.

6. Schuh nach Anspruch 1, ***dadurch gekennzeichnet, dass*** das elastische Element (154, 164, 174, 184, 194) aus einem Elastomermaterial hergestellt ist.

7. Schuh nach Anspruch 1, ***dadurch gekennzeichnet, dass*** die auslenkungsbegrenzende Vorrichtung (151, 161, 171, 181, 191) Folgendes aufweist:
- eine Mutter (152, 182), wobei ein erster Teilbereich derselben derart angeordnet ist, dass er an der Innenfläche der Schale (300, 310, 320, 330, 340) anliegt, und ein zweiter Teilbereich derselben eine erste Öffnung (302) durchsetzt, die in der Schale (300, 310, 320, 330, 340) ausgespart ist, und
- eine Schraube (153, 173, 183), deren Kopf auf Seiten der Außenfläche des Arms (201) angeordnet ist und deren Körper eine zweite Öffnung (153, 173, 183) durchsetzt, die in dem Arm (201) ausgespart ist, wobei die Schraube mit der Mutter (152, 182) zusammenwirkt, um eine Achse zu bilden, die gegenüber der Schale (300, 310, 320, 330, 340) unbeweglich ist.

8. Schuh nach Anspruch 7, ***dadurch gekennzeichnet, dass*** der Teilbereich der Mutter (152, 182, 174, 184, 302), welcher die erste Öffnung (302) durchsetzt, mit Rippen versehen ist.

9. Schuh nach Anspruch 7, ***dadurch gekennzeichnet, dass*** die Auflageflächen einerseits einen Stift (202, 212), welcher aus der Innenfläche der Arme (201) hervorsteht, und andererseits die Schraube (153, 173, 183) und/oder die Mutter (152, 182) umfassen, wobei ein nach vorn gerichtetes Schwenken der Manschette (200, 210, 220, 230, 240) das elastische Element (154, 164, 174, 184, 194) zwischen dem Stift (202, 212) und der Schraube (153, 173, 183) und/oder der Mutter (152/182) zusammendrückt.

10. Schuh nach Anspruch 5, ***dadurch gekennzeichnet, dass*** die Auflageflächen einerseits einen Stift (202, 212), welcher aus der Innenfläche der Arme (201) hervorsteht, und andererseits eine Wand (303) der Aufnahme (301, 311, 321, 331) umfassen, welche das elastische Element (154, 164, 174, 184, 194) aufnimmt, wobei ein nach vorn gerichtetes Schwenken der Manschette (200, 210, 220, 230, 240) das elastische Element (154, 164, 174, 184, 194) zwischen dem Stift (202, 212) und der Wand (303, 313) der Aufnahme (301, 311, 321, 331) zusammendrückt.

11. Schuh nach den Ansprüchen 5 und 7, ***dadurch gekennzeichnet, dass*** das elastische Element (154, 164, 174, 184, 194) fest mit der Innenfläche der Arme (201) verbunden ist, und dadurch, dass die Anschlagmittel die Schraube (173) umfassen, wobei ein nach vorn gerichtetes Schwenken der Manschette (200, 210, 220, 230, 240) das elastische Element (154, 164, 174, 184, 194) gegen den Körper der Schraube (173) zusammendrückt.

12. Schuh nach Anspruch 5, ***dadurch gekennzeichnet, dass*** das elastische Element (154, 164, 174, 184, 194) fest mit der Innenfläche der Arme (201) verbunden ist, wobei die Anschlagmittel eine Wand der Aufnahme (301, 311, 321, 331) umfassen, welche das elastische Element (154, 164, 174, 184, 194) aufnimmt, wobei ein nach vorn gerichtetes Schwenken der Manschette (200, 210, 220, 230, 240) das elastische Element (154, 164, 174, 184, 194) gegen die Wand der Aufnahme (301, 311, 321, 331) zusammendrückt.

13. Schuh nach Anspruch 7, ***dadurch gekennzeichnet, dass*** die zweite Öffnung (203, 213, 223) von länglicher Form ist, wobei sie ein Höhe aufweist, die größer als der Durchmesser der Körpers der Schraube (153, 173, 183) ist, wenn die Messung rechtwinklig zur Sohle des Schuhs (1000, 2000) erfolgt, um es zu ermöglichen, dass die Manschette (200, 210, 220, 230, 240) gegenüber der Schale (300, 310, 320, 330, 340) ausgelenkt wird.

## Claims

1. Ski boot for alpine skiing (1000, 2000) comprising:
- a shell (300, 310, 320, 330, 340) for wrapping at least a portion of a user's foot, and
- a collar (200, 210, 220, 230, 240) for tightening the lower part of the leg of the user, the collar (200, 210, 220, 230, 240) including two lateral arms (201) on each side of the ski boot (1000, 2000), each arm carrying a hinge device (100) comprising a main rotational axis (101) allowing the collar (200, 210, 220, 230, 240) to be hinged to the shell (300, 310, 320, 330, 340), ***characterised in that it*** further comprises a snubber (151, 161, 171, 181, 191) comprising:
- two bearing surfaces (152, 153, 202, 212, 303, 313, 240, 340) secured respectively to the collar (200, 210, 220, 230, 240) and to the shell (300, 310, 320, 330, 340), and
- an elastic member (154, 164, 174, 184, 194) interposed between said bearing surfaces (152, 153, 202, 212, 303, 313, 240, 340), configured so that forward pivoting of the collar causes the elastic member to be compressed in contact with the bearing surfaces, and offset on another part of the arm of the collar with respect to the main rotational axis (101).

2. Ski boot according to claim 1, ***characterised in that*** the bearing surfaces (152, 153, 202, 212, 303, 313, 240, 340) and the elastic element (154, 164, 174, 184, 194) are disposed in such a way that forward pivoting of the collar (200, 210, 220, 230, 240) causes the elastic element (154, 164, 174, 184, 194) to be compressed in contact with the bearing surfaces (152, 153, 202, 212, 303, 313, 240, 340).

3. Ski boot according to claim 1, ***characterised in that*** the elastic element (154, 164, 174, 184, 194) is viscoelastic.

4. Ski boot according to claim 1, ***characterized in that*** the bearing surfaces (152, 153, 202, 212, 303, 313, 240, 340) are planar and parallel to each other.

5. Ski boot according to claim 1, ***characterised in that*** the elastic element (154, 164, 174, 184, 194) is positioned in a housing (301, 311, 321, 331) arranged in the outer face of the shell (300, 310, 320, 330, 340), said housing (301, 311, 321, 331) having dimensions greater than the dimensions of the elastic element (154, 164, 174, 184, 194).

6. Ski boot according to claim 1, ***characterised in that*** the elastic element (154, 164, 174, 184, 194) is made of an elastomeric material.

7. Ski boot according to claim *1, **characterised in that*** the snubber (151, 161, 171, 181, 191) comprises:
- a nut (152, 182), a first portion of which is positioned against the inner face of the shell (300, 310, 320, 330, 340) and a second portion of which passes through a first opening (302) arranged in the shell (300, 310, 320, 330, 340) and
- a screw (153, 173, 183) the head of which is positioned on the outer face side of the arms (201) and the body of which passes through a second opening (203, 213, 223), arranged in the arms (201), the screw cooperating with the nut (152, 182) to form a fixed axis with respect to the shell (300, 310, 320, 330, 340).

8. Skit boot according to claim 7, ***characterised in that*** the portion of the nut (152, 182) passing through the first opening (302) is ribbed.

9. Ski boot according to claim 7, ***characterized in that*** the bearing surfaces comprise on the one hand a lug (202, 212) projecting from the inner face of the arms (201) and on the other hand the screw (153, 173, 183) and/or the nut (152, 182), forward pivoting of the collar (200, 210, 220, 230, 240) causing the elastic element (154, 164, 174, 184, 194) to be compressed between the lug (202, 212) and the screw (153, 173, 183) and/or the nut (152, 182).

10. Ski boot according to claim 5, ***characterised in that*** the bearing surfaces comprise on the one hand a lug (202, 212) projecting from the inner face of the arms (201) and on the other hand a wall (303) of the housing (301, 311, 321, 331) receiving the elastic element (154, 164, 174, 184, 194), the forward pivoting of the collar (200, 210, 220, 230, 240) causing the elastic element (154, 164, 174, 184, 194) to be compressed between the lug (202, 212) and the wall (303, 313) of the housing (301, 311, 321, 331).

11. Ski boot according to claims 5 and 7, ***characterised in that*** the elastic element (154, 164, 174, 184, 194) is integral with the inner face of the arms (201), and **in that** the stop means comprise the screw (173), the forward pivoting of the collar (200, 210, 220, 230, 240) causing the elastic element (154, 164, 174, 184, 194) to be compressed against the body of the screw (173).

12. Ski boot according to claim 5, ***characterised in that*** the elastic element (154, 164, 174, 184, 194) is integral with the inner face of the arms (201), the stop means comprise a wall of the housing (301, 311, 321, 331) receiving the elastic element (154, 164, 174, 184, 194), the forward pivoting of the collar (200, 210, 220, 230, 240) causing the elastic element (154, 164, 174, 184, 194) to be compressed against the wall of the housing (301, 311, 321, 331).

13. Ski boot according to claim 7, ***characterised in that*** the second opening (203, 213, 223) is of oblong shape having a height, measured perpendicularly to the sole of the ski boot (1000, 2000), which is greater than the diameter of the body of the screw (153, 173, 183), to allow vertical movement of the collar (200, 210, 220, 230, 240) with respect to the shell (300, 310, 320, 330, 340).
